# EUROPÄISCHE PATENTSCHRIFT

(11) **EP 2 370 761 B1**
(45) Veröffentlichungstag und Bekanntmachung des Hinweises auf die Patenterteilung: **31.08.2016**
(21) Anmeldenummer: 09747871.3
(22) Anmeldetag: 10.11.2009
(51) Int. Cl.: F25D 23/00

(54) **KÄLTEGERÄT MIT EINEM LAGEPOSITIONIERUNGSELEMENT FÜR EIN LANGGESTRECKTES BAUTEIL**
REFRIGERATION APPLIANCE WITH A POSITIONING ELEMENT FOR AN ELONGATE COMPONENT
APPAREIL FRIGORIFIQUE AVEC UN ÉLÉMENT DE POSITIONNEMENT POUR UN COMPOSANT ALLONGÉ

(30) Priorität: 01.12.2008 DE 102008044215
(43) Veröffentlichungstag der Anmeldung: 05.10.2011
(73) Patentinhaber: BSH Hausgeräte GmbH, 81739 München (DE)
(72) Erfinder: ALTHAMMER, Hans, 89522 Heidenheim (DE)
(86) Internationale Anmeldenummer: PCT/EP2009/064926
(87) Internationale Veröffentlichungsnummer: WO 2010/063536

(56) Entgegenhaltungen:
- EP-A1- 0 616 159
- DE-A1- 10 129 354
- DE-U1-202006 007 921

## Beschreibung

Die Erfindung betrifft ein Kältegerät, insbesondere Haushalts-Kältegerät, mit mindestens einem Gehäuseteil, gegenüber dem mindestens ein langgestrecktes Bauteil in einem vorgebbaren Montageabstand mittels eines Lagepositionierungselements angeordnet ist.

Bei der Herstellung eines Kältegeräts, insbesondere Haushalts-Kältegeräts, wie z. B. eines Kühlschranks, Gefriergeräts oder eines Kühl-/Gefrierkombinationsgeräts werden üblicherweise ein oder mehrere langgestreckte Bauteile wie z.B. Rohre bzw. Leitungen des Kältekreislaufes, elektrische Leitungen und/oder elektrische Kabel, usw. auf ein oder mehreren Wandteilen wie z.B. der Rückwand, und/oder einer Seitenwand des Innenbehälters des Kältegeräts vormontiert. Ein solcher Innenbehälter ist insbesondere aus Kunststoff tief gezogen. Der derart mit diversen Einbau- und/oder Anbauteilen vormontierte Innenbehälter wird mit ein oder mehreren außen angebrachten Verschalungsteilen wie z.B. Seitenwandteilen, Rückwand, Ausstopfteilen, usw.... zu einem Hohlkörper bzw. Hohlkorpus zusammengefügt. Dafür können Kartonplatten, Plastikplatten und dergleichen verwendet werden. Der Innenbehälter wird also außen mit einem Außenbehälter oder einer Außenhülle in einem vorgegebenen Spalt- bzw. Freiraumabstand unter Bildung eines Hohlkorpus umgeben. Dabei sitzt außen auf dem Außenbehälter des Kältegeräts ein Außengehäuse auf.

Bei der Vorbestückung des Innenbehälters mit ein oder mehreren Einbauteilen und/oder Anbauteilen werden diese in der Praxis üblicherweise mit Hilfe von doppelseitigem Klebeband auf der jeweilig außenseitigen Seitenwand und/oder insbesondere der Rückwand des Innenbehälters fixiert. Dabei werden bei manchen Anbau- und/oder Einbauteilen wie z.B. Saugrohren vom Verdampfer zum Kompressor des Kältekreislaufs ein oder mehrere Unterlegteile bzw. Abstandshalter insbesondere aus Schaumstoff, bevorzugt Polyurethan, Polyethylen oder dergleichen, verwendet, um das jeweilige Anbauteil und/oder Einbauteil in einem bestimmten Höhenabstand oberhalb, d. h. mit einem Freiraum über der Außenoberfläche des jeweiligen Innenbehälters sowie mit einer einzuhaltenden Distanz zum jeweiligen äußeren Verschalungsteil im Hohlkörper anzuordnen. Dies dient dazu, diese Einbauteile und/oder Anbauteile ringsum in thermisches Isolationsmaterial einzubetten, mit dem der Hohlkörper ausgefüllt wird. Dazu wird vorzugsweise ein Polymermaterial, insbesondere Polyurethan oder ein Kunstharzmaterial, z.B. mit Druckluft und/oder einem sonstigen Treibgas beaufschlagt in den Hohlraum des Hohlkörpers eingespritzt und darin getrieben vom Druck des Treibgases expandiert. Gegebenenfalls wird das Treibgas auch aufgrund chemischer Reaktionen in ein oder mehreren Substanzen erzeugt, die dem flüssigen Vorläufer des Isolationsmaterials beigemischt sind. Die Expansion des Isolationsmaterials sorgt dafür, dass das Polymermaterial oder Kunstharzmaterial einen wärmeisolierenden Schaum ausbildet, der sich in den gesamten Hohlraum des jeweiligen Hohlkörpers hinein bis hin in entlegene Winkel ausbreitet und ihn schließlich weitgehend vollständig ausfüllt. Nach dem Abbinden und Aushärten des wärmeisolierenden Schaums ist eine geschlossene Isolierschaumschicht im gesamten Hohlraum des jeweiligen Hohlkörpers ausgebildet, in den dann auch die ein oder mehreren wärmezuisolierenden Einbauteile und/oder Anbauteile eingebettet sind.

Für ein Bauteil, für das eine Lagepositionierung mit einer Lücke bzw. einem Spalt zum jeweiligen Innenwandteil des Innenbehälters und/oder zum jeweiligen Außenwandteil des Außenbehälters des Kältegeräts gewünscht ist, wird bisher je nach gewünschtem Abstand ein unterschiedlich dickes, d.h. spezifisch angepasstes, starres Unterlegteil untergesetzt. Dieses starre Unterlegteil bzw. dieser feste Abstandshalter wird vorzugsweise mit doppelseitigem Klebeband auf der Außenoberfläche des Innenbehälters fixiert. Das auf dem Unterlegteil aufgesetzte Bauteil wird dabei üblicherweise mit doppelseitigem Klebeband teilweise am Unterlegteil und teilweise auf der Außenoberfläche des Innenbehälters lagegesichert. Je nach Einbausituation und insbesondere Dicke des jeweilig in einem gewünschten Höhenabstand lagezupositionierenden Bauteils kann die spezifische Dickenanpassung und Montage eines geeigneten, passenden Unterlegteils in der Praxis zu aufwendig und zu umständlich sein. Insbesondere beansprucht die zusätzliche Verklebung eines derartigen starren Unterlegteils einen zusätzlichen Material- und Zeitaufwand, was für eine effiziente Kältegerätefertigung unerwünscht ist.

Neben diesem ersten Hohlkörper zwischen Innenbehälter und mindestens einem Außenbehälter des Kältegeräts weist üblicherweise auch dessen Tür als weiteres Gehäuseteil des Kältegeräts bzw. Kühlgeräts einen Hohlkörper auf. Die Einbringung von An- und/oder Einbauteilen erfolgt dabei im Wesentlichen nach demselben Konstruktionsprinzip wie beim Innenbehälter.

Die Gebrauchsmusterschrift DE 20 2006 007 921 U1 zeigt ein Kühl- und/oder Gefriergerät mit einem Käftemittelkreislauf aufweisend ein Kapillarrohr, wobei das Kapillarrohr von zumindest einem Kapillarrohrhalter in einer vorbestimmten Position gehalten ist. DE 2020060 07921 U1 offenbart ein Kältegerät gemäß dem Oberbegriff des Anspruchs 1.

Die Offenlegungsschrift EP 0 616 159 A1 zeigt einen Abstandshalter.

Die Offenlegungsschrift DE 10 129 354 A1 zeigt eine Vorrichtung zur koaxialen Halterung eines inneren Rohres in einem äußeren Rohr.

Der Erfindung liegt die Aufgabe zugrunde, einen Weg aufzuzeigen, wie bei einem Kältegerät, insbesondere Haushalts-Kältegerät, eine fertigungstechnisch einfachere Lagepositionierung mindestens eines langgestreckten Bauteils auf mindestens einem Gehäuseteil ermöglicht ist. Diese Aufgabe wird durch ein Kältegerät gemäß Anspruch 1 gelöst. dabei wird als Lagepositionierungselement ein inneres Ringelement mit einer Vielzahl von um dessen Außenumfang angeordneten, frei nach außen abstehenden Abstützflügeln vorgesehen, die jeweils federelastisch ausgebildet sind.

Dadurch, dass das erfindungsgemäße Lagepositionierungselement ringsum den Außenumfangs seines inneren Ringelements frei nach außenabstehende, federelastische Abstützflügel aufweist, bleibt es in sich flexibel, d. h. nachgiebig. Somit lässt es sich bei wechselnden Einbauverhältnissen, wie z. B. unterschiedlichen Wandstärken der Isolationsmaterialschicht oder unterschiedlichen Eigengewichten der lagezupositionierenden, langgestreckten Bauteile als universell verwendbarer Abstandshalter verbauen. Durch die federelastischen Abstützflügel lässt sich zum einen das erfindungsgemäße Lagepositionierungselement weitgehend kippsicher auf und/oder an mindestens einem Gehäuseteil des erfindungsgemäßen Kältegeräts, insbesondere Haushalt-Kältegeräts, zur Lagepositionierung eines langgestreckten Bauteils aufstellen. Zum anderen ist durch die federelastischen Abstützflügel des erfindungsgemäßen Lagepositionierungselements weitgehend sichergestellt, dass eine Anpresskraft, die z.B. beim Ausschäumen eines Hohlraums mit Isolationsmaterial zwischen dem Gehäuseteil und einem beabstandeten Verschalungsteil des erfindungsgemäßen Kältegeräts auftreten kann, soweit abgefangen werden kann, dass unzulässige Abdrücke oder Eindrücke des erfindungsgemäßen Lagepositionierungselements am und/oder im Gehäuseteil und/oder äußeren Verschalungsteil weitgehend vermieden sind. Durch seine frei nach außen abstehenden, federelastischen Abstützflügel kann sich das erfindungsgemäße Lagepositionierungselement selbstständig an variierende Einbaugegebenheiten wie z. B. unterschiedliche Isolationsmaterialwandstärken anpassen. Gleichzeitig ermöglicht es eine zuverlässige Lagepositionierung des jeweilig lagezusichernden, langgestreckten Bauteils. Durch seine frei nach außen abstehenden Abstützflügel ringsum den Außenumfang des inneren Ringelements weist es zudem eine weitgehend offene Bauweise auf, die einen ausreichenden Schaumfluss des flüssigen Vorläufers des Isolationsmaterials beim jeweiligen Ausschäumvorgang sicherstellt. Dadurch wird nach dem Aushärtungsvorgang die Struktur des erfindungsgemäßen Lagepositionierungselements vom ausgehärteten Isolationsmaterial durchdrungen und eine Art Verbundstruktur gebildet.

Darüber hinaus können mit Hilfe des erfindungsgemäßen Lagepositionierungselements verschiedene Arten von langgestreckten Bauteilen wie z. B. Rohre, Leitungen unterschiedliche Abmessungen, insbesondere Außendurchmesser in zuverlässiger Weise in einem gewünschten Höhenabstand vom Gehäuseteil lagepositioniert und für einen Ausschäumvorgang mit dem flüssigen Vorläufer eines Isolationsmaterials vorbereitet werden. Das erfindungsgemäße Lagepositionierungselement erlaubt also eine Montagevereinfachung bei gleichzeitig hoher Fertigungssicherheit. Eine zusätzliche Verklebung des erfindungsgemäßen Lagepositionierungselements ist nicht mehr erforderlich. Es ist flexibel in der Verwendung. So können unterschiedliche langgestreckte Bauteile, wie z. B. Rohre, Leitungen unterschiedlicher Durchmesser vom und zum Kompressor des Kältekreislaufs, in zuverlässiger Weise lagepositioniert werden. Weiterhin erlaubt es einen Wanddickenausgleich aufgrund der Elastizität seiner Abstützflügel. Allgemein ausgedrückt ermöglicht es also das erfindungemäße Lagepositionierungselement aufgrund seiner Elastizität und damit einhergehenden Zusammendrückbarkeit, dass Toleranzen der Wandschichtdicke der Isolationsmaterialschicht ausgeglichen werden können.

Gemäß einer zweckmäßigen Weiterbildung der Erfindung weist der jeweilige Abstützflügel eine lamellenartige Geometrieform auf. Damit geht eine geringe Wandstärke der Abstützflügel einher, so dass eine weitgehend offene Struktur des inneren Ringelements mit den um dessen Außenumfang angeordneten, frei nach außen abstehenden, federelastischen Abstützflügeln weitgehend sichergestellt ist. Dies erleichtert den Schaumfluß des flüssigen Vorläufers des Isolationsmaterials beim jeweiligen Ausschäumvorgang.

Gemäß einer weiteren zweckmäßigen Weiterbildung der Erfindung sind auf der Eintrittsseite und/oder der Austrittseite des Lagepositionierungselements jeweils die Längsseitenkanten der lamellenartigen Abstützflügel zusammen mit den Stirnrand des inneren Ringselements im Wesentlichen in einer gemeinsamen Lageebene angeordnet. Dadurch weist dieses vorteilhaft ausgebildete Lagepositionierungselement eine einfache und gleichmäßige Struktur auf, die fertigungstechnisch effizient herzustellen ist.

In vorteilhafter Weise lässt sich das Lagepositionierungselement flach scheibenförmig, insbesondere flügelradartig, ausbilden. Eine derartige Scheibenstruktur ermöglicht es in vorteilhafter Weise, das jeweilig lagezusichernde Bauteil im Inneren des Ringelements in einem gewünschten Höhenabstand vom jeweiligen Gehäuseteil zu positionieren, wenn diese Scheibenstruktur hochkant auf dem Gehäuseteil aufgestellt ist und sich gegenüber diesem mit ein oder mehreren seiner frei nach außen abstehenden Abstützflügeln abstützt.

Erfindungsgemäß sind die Abstützflügel ringsum den Außenumfang des inneren Ringelements als im Wesentlichen spiralförmige Armabschnitte angebracht. Dadurch verlaufen die Abstützflügel abgerundet, so dass Ab- oder gar Eindrücke des jeweilig auf dem Gehäuseteil aufsitzenden Abstützflügels im und/oder auf dem Gehäuseteil weitgehend vermieden sind. Aufgrund ihrer spiralförmigen Armabschnitte sind den Abstützflügeln eine Elastizität und Federrückstellfähigkeit zu eigen, die unter einer Vielzahl von praktischen Gegebenheiten ausreichend ist.

Gemäß einer weiteren zweckmäßigen Weiterbildung der Erfindung verlaufen die Abstützflügel derart in Umfangsrichtung um das Ringelement gebogen, dass ihre frei abstehenden, stirnseitigen Enden im unbelasteten Schließzustand des Lagepositionierungselements im Wesentlichen auf einem gedachten Kreisbogen konzentrisch zum Ringelement liegen. Bei einer derartigen rotationssymmetrischen Struktur ist es insbesondere nicht erforderlich, eine bestimmte Einbauposition zu beachten, sondern ein solches Lagepositionierungselement kann beliebig in Umfangsrichtung verdreht werden und behält dennoch seine Fähigkeit bei, einem langgestreckten Bauteil einen eindeutigen Lagerort, insbesondere einen definierten Freiraumabstand zum jeweiligen Gehäuseteil, bei gleichzeitig federelastischer Lagerung zuzuordnen.

Zweckmäßigerweise können die Abstützflügel im Wesentlichen mit derselben, insbesondere derselben konkaven Krümmungsorientierung und/oder mit demselben Krümmungsradius am Außenumfang des Ringelements angebracht sein. Dadurch ist ein ringsum den Außenumfang des Ringelements betrachtet weiter vereinheitlichtes Gebilde von federelastischen Abstützflügeln bereitgestellt.

Insbesondere kann es zweckmäßig sein, wenn im unbelasteten Schließzustand des Lagepositionierungselements der frei abstehende Endabschnitt des jeweiligen Abstützflügels den in Umfangsrichtung des Ringelements nächsten Abstützflügel entlang dessen Fußabschnitt, insbesondere etwa bis zu dessen mittigen Scheitelbereich, mit einem vorgebbaren Freiraumabstand überkragt. Dadurch können sich die Abstützflügel gegenseitig abstützen, wenn ein derart vorteilhaft ausgebildetes Lagepositionierungselement von außen mit einer Radialkraft beaufschlagt wird.

Gemäß einer weiteren zweckmäßigen Weiterbildung der Erfindung sind die Abstützflügel derart um den Außenumfang des Ringelement angebracht und ausgebildet, dass beim Aufsetzen des Lagepositionierungselements auf das Gehäuseteil im Aufsetzbereich zumindest zwei benachbarte Abstützflügel einander federelastisch abstützend kontaktierbar sind, wenn eine äußere, radial nach innen wirkende Anpresskraft auf das Lagepositionierungselement aufgebracht ist.

Vorteilhaft kann es zum Bestücken des Lagepositionierungselement mit einem langgestreckten Bauteil insbesondere sein, wenn das innere Ringelement durch mindestens ein erstes kreisbogenabschnittsförmiges Bügelelement und mindestens ein zweites, kreisbogenabschnittsförmiges Bügelelement gebildet ist, die mittels eines Scharniers, insbesondere Filmscharniers, auf- und zuklappbar aneinandergekoppelt sind.

Zweckmäßigerweise sind das erste Bügelelement und das zweite Bügelelement mittels ein oder mehrerer Arretiermittel an ihren dem Scharnier abgewandten, frei abstehenden, stirnseitigen Endabschnitten in einem Überlappungsbereich überlappend, insbesondere variabel hinsichtlich deren Überlappungslänge, aneinander fixierbar. Dadurch lässt sich der Innendurchmesser des Ringelements in flexibler Weise an unterschiedliche Außendurchmesser von ein oder mehreren lagezupositionierenden, langgestreckten Bauteilen anpassen.

Insbesondere kann es zweckmäßig sein, wenn in der Schließstellung des Ringelements das zweite, kreisringabschnittsförmige Bügelelement einen derart kleineren Krümmungsradius als das erste Bügelelement aufweist, dass dessen frei abstehender, stirnseitiger Endabschnitt auf dem frei abstehenden, stirnseitigen Endabschnitt des zweiten Bügelelements im Wesentlichen konzentrisch aufsitzt. Dadurch ist für das Ringelement eine weitgehend rotationssymmetrische, insbesondere im Wesentlichen kreiszylinderförmige Struktur bereitstellbar.

Gemäß einer vorteilhaften Ausführungsvariante kann beim erfindungsgemäßen Lagepositionierungselement am Außenmantel des frei abstehenden, stirnseitigen Endabschnitts des zweiten kreisringabschnittsförmigen Bügelelements des inneren Ringelements über einen nach außen sekantenförmig abstehenden Steg ein bogenförmiger Außenbügel derart angebracht sein, dass dieser den stirnseitigen Endabschnitt des zweiten Bügelelements unter Bildung einer Aufnahmelücke im Wesentlichen konzentrisch umgibt. Dadurch ist es in einfacher und zuverlässiger Weise möglich, zum Schließen der beiden kreisabschnittsförmigen Bügelelemente den frei abstehenden, stirnseitigen Endabschnitt des zweiten, kreisringsabschnittsförmigen Bügelelements in die Aufnahmelücke einzuführen. Es ist für die stirnseitigen Endabschnitte der beiden kreisringabschnittsförmigen Bügelelemente eine Einsteckführung bereitgestellt.

Zweckmäßigerweise können auf der Oberseite des ersten kreisringsabschnittsförmigen Bügelelements entlang dessen frei abstehenden, stirnseitigen Endabschnitt als Arretiermittel insbesondere eine Vielzahl von Rastungen vorgesehen sein, in die komplementär ausgebildete Rastungen auf der Innenseite des frei abstehenden Endabschnitts des Außenbügels in der Schließstellung des inneren Ringelements (RE) eingreifen. Dadurch ist eine Schnellrastverbindung bereitgestellt, mit der sich der Innendurchmesser des Ringelements variabel bzw. flexibel an unterschiedliche Außendurchmesser des jeweiligen langgestreckten Bauteils anpassen lässt, um dieses im ringförmigen, insbesondere kreisringförmigen Durchgang des Ringelements ausreichend festhalten bzw. fixieren zu können.

Insbesondere kann es ggf. zweckmäßig sein, wenn auf der Oberseite des Außenbügels ein oder mehrere Abstützflügel derart verkürzt gegenüber den Abstützflügeln am Außenmantel des ersten und zweiten kreisringabschnittsförmigen Bügelelements vorgesehen sind, dass die freie Enden aller Abstützflügel im Wesentlichen auf demselben gedachten Kreisbogen konzentrisch um das innere Ringelement liegen. Dadurch lässt sich eine weitgehend rotationssymmetrische Struktur für das Lagepositionierungselement bereitstellen, so dass dieses beliebig in Umfangsrichtung verdreht werden kann und dennoch seine Abstützfunktion beibehält. Es ist also nicht erforderlich, dieses rotationssymmetrische Lagepositionierungselement bei der Montage auf einem Gehäuseteil in eine ganz spezifische Lageposition zu verdrehen.

Ausreichend kann es ggf. bereits sein, wenn das jeweilige langgestreckte Bauteil im Innenraum des inneren Ringelements, insbesondere zentrisch, durch die Innenränder der beiden kreisringsabschnittsförmigen Bügelelemente festgeklemmt ist.

Vorteilhaft kann es insbesondere sein, am Innenrand des ersten Bügelelements und/oder zweiten Bügelelements des inneren Ringelements in dessen offenen Innenraum ein oder mehrere Klemmelemente, insbesondere Klemmstege oder Klemmlaschen, zum Festklemmen des langgestreckten Bauteils zusätzlich vorzusehen. Dadurch ist es möglich, das jeweilige langgestreckte Bauteil mit einer besser einstellbaren, höheren Klemmkraft festzuhalten. Dabei kann das jeweilige Klemmelement zweckmäßigerweise derart angebracht sein, dass es in der Schließstellung des inneren Ringelements auf das Scharnier zwischen den beiden Bügelelementen zuläuft. Insbesondere kann am frei abstehenden, stirnseitigen Endabschnitt des zweiten kreisbogenabschnittsförmigen Bügelelements ein sich im Wesentlichen geradlinig erstreckender Klemmsteg vorgesehen sein, der in der Schließstellung des inneren Ringelements bezogen auf den Kreisbogenabschnitt des zweiten Bügelelements entlang dem Teilabschnitt einer Sekante, insbesondere durch dessen Kreismittelpunkt, in Richtung auf das Scharnier verläuft. In der Schließstellung des inneren Ringelements kann dann zwischen dem Klemmsteg und der Innenwand des ersten kreisbogenabschnittsförmigen Bügelelements das langgestreckte Bauteil festgehalten werden.

Alternativ kann es ggf. zweckmäßig sein, wenn an den dem Scharnier zugewandten Endabschnitten des ersten kreisbogenabschnittsförmigen Bügels und des zweiten kreisbogenabschnittsförmigen Bügels jeweils ein nach innen abstehender Klemmsteg derart vorgesehen sind, dass in der Schließstellung des inneren Ringelements die beiden, d.h. zwei Klemmstege im Wesentlichen parallel zur Sekante durch dessen Kreismittelpunkt auf den Überlappungsbereich der freien Enden der beiden Bügelelemente zu verlaufen und zwischen sich das jeweilige langgestreckte Bauteil festklemmen.

Als Gehäuseteil sind mindestens ein Innenbehälter mit mindestens einem Kühl- und/oder Gefrierraum, mindestens ein äußeres Verschalungsteil und/oder ein Außenbehälter vorgesehen sein. Zwischen dem Innenbehälter und dem äußeren Verschalungsteil und/oder Außenbehälter ist ein Hohlkörper vorgesehen, der mit Isolationsmaterial ausgefüllt ist. Das Lagepositionierungselement machtes möglich, dass es mit mindestens einem in seinem inneren Ringelement festgehaltenen, langgestreckten Bauteil im Isolationsmaterial des Hohlkörpers derart einbettbar ist, dass das langgestreckte Bauteil in seiner Festhalteposition in einer gewünschten Distanz vom Gehäuseteil angeordnet ist. Dazu ist es ist das Lagepositionierungselement zweckmäßigerweise derart hochkant aufgestellt, dass es sich mit mindestens einem Abstützflügel auf dem Gehäuseteil federelastisch abstützt.

In vorteilhafter Weise kann für das Lagepositionierungselement ein Kunststoffmaterial, insbesondere ein weichelastisches Kunststoffmaterial, verwendet sein. Dadurch ist es einfach im Kunststoffspritzverfahren herstellbar.

Die Erfindung betrifft auch Lagepositionierungselement zum Anordnen eines langgestreckten Bauteils gegenüber mindestens einem Gehäuseteil eines Kältegeräts, insbesondere Haushalts- Kältegeräts, in einem vorgebbaren Montageabstand, welches dadurch gekennzeichnet ist, dass das Lagepositionierungselement ein inneres Ringelement mit einer Vielzahl von um dessen Außenumfang angeordneten, frei nach außen abstehenden Abstützflügeln aufweist, die jeweils federelastisch ausgebildet sind.

Sonstige Weiterbildungen der Erfindung sind in den Unteransprüchen wieder gegeben.

Die Erfindungen und ihre Weiterbildungen werden nachfolgend anhand von Zeichnungen näher erläutert.

Es zeigen:
- Figur 1:: schematisch in perspektivischer Darstellung ein erstes Ausführungsbeispiel eines erfindungsgemäß ausgebildeten Lagepositionierungselements im Montagezustand zum Lagepositionieren eines langgestreckten Bauteils eines erfindungsgemäßen Kältegeräts,
- Figur 2:: in schematischer Draufsichtdarstellung das Lagepositionierungselements von Figur 1 im geöffneten Vormontagezustand zum Einlegen des langgestreckten Bauteils von Figur 1,
- Figur 3:: schematisch in Seitenansicht das Lagepositionierungselement von Figur 1 im geschlossenen Montagezustand bei Einwirken einer äußeren Anpresskraft wie z. B. aufgrund eines Aufschäumungsvorgangs von Isolationsmaterial,
- Figur 4:: schematisch in perspektivischer Darstellung den Innenbehälter eines erfindungsgemäßen Kältegeräts von der Rückseite her betrachtet bei dessen Herstellung, bei der eine Vielzahl von Lagepositionierungselementen entsprechend den Figuren 1 mit 3 zur Lagepositionierung von langgestreckten Bauteilen verwendet sind, die bei einem nachfolgenden Ausschäumungsvorgang in Isolationsmaterial eingebettet werden,
- Figur 5:: In schematischer Längsschnittdarstellung den Innenbehälter von Figur 4 nach der Herstellung der Isolationsmaterialschicht, in die die Vielzahl von Lagepositionierungselementen der Figuren 1 mit 3 sowie der darin fest gehaltenen langgestreckten Bauteile eingebettet sind,
- Figur 6:: in schematischer Draufsichtdarstellung ein gegenüber den Figuren 1 mit 3 abgewandeltes Ausführungsbeispiel eines erfindungsgemäßen Lagepositionierungselements, und
- Figur 7:: in schematischer Seitenansicht das Lagepositionierungselement von Figur 6 im geschlossenen Montagezustand.

Elemente mit gleicher Funktion und Wirkungsweise sind in den Figuren 1 mit 7 jeweils mit denselben Bezugszeichen versehen.

Figur 4 zeigt schematisch in perspektivischer Darstellung von der Rückseite her betrachtet einen Innenbehälter IB für ein Kältegerät KG, insbesondere Haushalts-Kältegerät wie z.B. einen Kühlschrank, ein Gefriergerät oder ein Kühl-/Gefrierkombinationsgerät. Er ist hier im Ausführungsbeispiel zur Montage bzw. seiner Bestückung mit verschiedenen Bauteilen wie z.B. Rohrleitungen des Kältekreislaufes des Kältegeräts KG bezüglich seiner Längserstreckung im Wesentlichen horizontal ausgerichtet. Der Innenbehälter IB weist als separate Innenfächer ein Kühlfach KF und ein Gefrierfach GF nebeneinander angeordnet auf. Um die Außenwände, also Rückwand, Seitenwände, Boden- und Deckenteil des Innenbehälters IB mit einer Wärmeisolationsmaterialschicht zu ummanteln, werden ein oder mehrere Verschalungsteile eines Außenbehälters in einem vorgegebenen Spaltabstand zur Rückwand und/oder zu den weiteren Seitenwänden des Innenbehälters IB angebracht. Dadurch wird ein Hohlkörper HK1 zwischen den Außenwänden des Innenbehälters IB und ein oder mehreren äußeren, in vorgegebener Distanz angeordneten Verschalungsteilen gebildet.

Figur 5 zeigt in einer Längsschnitt-Darstellung den Innenbehälter von Figur 4 mit einem derart montierten Verschaltungsteil VT1. Bevor dieses Verschalungsteil VT1 rings um die Außenwände des Innenbehälters IB angebracht wird, werden zum einen Öffnungen oder Durchbrüche im Innenbehälter IB, die dem späteren Einbau von Komponenten des Kältegerätes KG dienen, mit Hilfe von Abdeckmitteln abgedichtet. In der Figur 1 sind z.B. schlitzartige Öffnungen OF101 mit OF103 in den beiden Seitenwänden des Kühlfachs KF vorgesehen. Sie dienen der späteren Halterung von Tragplatten im Kühlfach KF. Zum anderen werden eine Vielzahl weiterer Anbau- und/oder Einbauteile an der Rückwand RW und/oder ein oder mehreren Seitenwänden, der Unterseite, Deckenteil, oder Frontseite des Innenbehälters vorzugsweise schon vor dem Aufbringen des Verschalungsteils VT1 montiert.

Hier im Ausführungsbeispiel sind als langgestreckte Bauelemente bzw. Bauteile mehrere Rohrleitungen über die Gesamtlänge oder eine Teillänge an der Rückwand RW des Innenbehälters IB entlanggeführt. Sie können ggf. auch teilweise oder ganz über mindestens eine Seitenwand, der Unterseite oder der Oberseite des Innenbehälters IB verlaufen. Diese Rohrleitungen sind insbesondere durch Saug-, Druckrohre oder Heizrohre des Kältekreislaufs des Kältegeräts KG gebildet. Der Kältekreislauf weist mindestens einen Kompressor CO auf. Dieser ist hier in einer Bodenbaugruppe BG an der Unterseite des Innenbehälters IB untergebracht. Im Ausführungsbeispiel ist vom Kompressor bzw. Verdichter der Bodenbaugruppe BG beispielsweise ein erstes kombiniertes Saug- und/oder Druckrohr VL1, insbesondere ein Saugrohr mit Drosselleitung, über die Rückwand RW des Innenbehälters IB als Verdampferrohr geführt. In entsprechender Weise ist dort ein zweites Verdampferrohr VL2 verlegt. Gegebenenfalls können entlang einem Teilabschnitt der Rückwand, einer Seitenwand oder ggf. auch Vorderwand des Innenbehälters IB auch ein oder mehrere Heizrohre des Kompressorkreises zur türseitigen Front des Innenbehälters IB verlegt sein, um dort ein unerwünschtes Schwitzen im Betrieb des Kältegerätes zu vermeiden. Das erste Verdampferrohr VL1 wird mittels mehrer Lagepositionierungselemente LP11, LP12 in einer gewünschten Höhenlage HO1 oberhalb der Rückwand RW des Innenbehälters IB lagepositioniert. In entsprechender Weise ist das zweite Verdampferrohr VL2 mittels einer Vielzahl von Lagepositionierungselementen LP21, LP22 auf Abstand bzw. Lücke HO2 von der Rückwand RW des Innenbehälters IB gehalten. Die ein oder mehreren Lagepositionierungselemente sind dabei über die Länge des jeweiligen Verdampferrohres verteilt angeordnet. An der Unterseite des Innenbehälters IB werden die beiden Verdampferrohre VL1, VL2 mit Hilfe eines gemeinsamen Positionierungselements LP2 als Gruppe auf Distanz von der Unterseite des Innenbehälters IB gehalten.

Zusätzlich ist eine elektrische Versorgungsleitung bzw. ein elektrisches Kabel CA entlang der hier in der Figur 4 vorderseitig sichtbaren Seitenwand des Innenbehälters IB verlegt. Es dient zur Energieversorgung der Bodenbaugruppe BG. Auch dieses elektrische Energieversorgungskabel CA ist mit Hilfe eines Lagepositionierungselements LP3 auf Höhenabstand von der Seitenwand des Innenbehälters IB gehalten. Die ein oder mehreren Lagepositionierungselemente für die jeweilige Rohrleitung und/oder elektrische Energieversorgungsleitung dienen dazu, diese verschiedenen, langgestreckten Bauteile mit unterschiedlichen Außendurchmessern in einem vorgegebenen Mindesthöhenabstand von der jeweiligen Außenwand des Innenbehälters IB sowie auf Lücke, d.h. mit einem definierten Spaltabstand vom äußeren Verschalungsteil VT1 des Hohlkörpers HK1 zu halten. Mit Hilfe dieser Lagepositionierungselemente wird also das jeweilige langgestreckte Bauteil im Inneren des Hohlkörpers HK1 derart positioniert, dass ein Anliegen oder Berühren dieses langgestreckten Bauteils mit einem Wandteil des Innenbehälters IB und/oder mit dem äußeren Verschalungsteil VT1 weitgehend vermieden ist. Wird nun der Hohlkörper HK1 nach der Verlegung und Lagesicherung der langgestreckten Bauelemente, wie z. B. VL1, VL2, CA, mit einem flüssigen Vorläufer des Isolationsmaterials IM gefüllt und ist der Hohlkörper HK1 nach dem Aufschäumungsprozess des Isolationsmaterials von diesem weitgehend vollständig ausgefüllt, so sind die langgestreckten Bauteile wie z. B. VL1, VL2, CA im Wesentlichen rundum von ausgehärtetem Isolationsmaterial IM eingebettet. Dadurch wird in zuverlässiger Weise ein unerwünschter Wärmetransfer zu und/oder von diesen langgestreckten Bauelementen weg vermieden. Durch die Ringsum-Einbettung bzw. Umhüllung mit Isolationsmaterial IM kann insbesondere ein Anliegen z.B. des Saugrohrs VL1, VL2 an einem Wandteil des Innenbehälters IB vermieden werden, was ansonsten zu einer unerwünschten Bereifung führen könnte. In entsprechender Weise wird eine Kontaktierung des jeweiligen Verdampferrohres, insbesondere Saugrohrs mit dem äußeren Verschalungsteil bzw. Außenbehälter VT1 vermieden, was ansonsten zu einem unerwünschten Schwitzen am Verdampferrohr, insbesondere Saugrohr, führen könnte. Weiterhin wird durch die Ummantelung mit Isolationsmaterial des jeweiligen Verdampferrohres die Energieeffizienz im Kältekreislauf erhöht. Dadurch, dass auch die elektrische Versorgungsleitung für den Kompressor oder der Steuerungselektronik in der Bodenbaugruppe BG, oder eine Messleitung wie z. B. für einen Temperatursensor im oder am Innenbehälter durch ein oder mehrere Lagepositionierungselemente so beim Aufschäumungsprozess des Isolationsmaterials im Hohlkörper HK1 positioniert sind, dass sie nach dem Aushärten vollständig vom Isolationsmaterial IM ummantelt sind, ist deren Funktionstüchtigkeit weitgehend sichergestellt. Wenn z. B. eine Messleitung von einem Temperatursensor zu einem Temperaturregler derart von Isolationsmaterial ummantelt ist, sind unerwünschte Temperaturtransfers vom Innenbehälter oder vom Außenbehälter auf die Messleitung weitgehend vermieden, die zu einer Fehleinstellung der Temperatur im Innenbehälter des Kältegeräts führen könnten.

In der Längsschnittdarstellung von Figur 5 ist beispielsweise das Saugrohr VL 1, das vom Verdampfer zurück zum Kompressor CO führt, mittels der beiden Lagepositionierungselemente LP11, LP12 in einem definierten Höhenabstand bzw. Spaltabstand HO1 zu den Wandungsteilen des Innenbehälters IB sowie in einem definierten Spaltabstand HO2 zu den Wandungsteilen des äußeren Verschalungsteils VT1 gehalten. Es ist somit ringsum von Isolationsmaterial IM umgeben.

Um nun auch bei variierenden Wandstärken der Isolationsmaterialschicht und/oder bei unterschiedlichen Abmessungen, insbesondere bei verschiedenen Durchmessern von in der Isolationsmaterialschicht einzubettenden Bauteilen, unterschiedlichen Eigengewichten dieser Bauteile sowie sonstigen variierenden Einbauverhältnissen in einfacher Weise sicherzustellen, dass diese langgestreckten Bauteile mit einem definierten Abstand zu Wandungsteilen des Innenbehälters und/oder zu Wandungsteilen des Außenbehälters bzw. äußeren Verschalungsteils zu liegen kommen, weist das jeweilige Lagepositionierungselement ein inneres Ringelement mit einer Vielzahl von um dessen Außenumfang angeordneten, frei nach außen abstehenden, federelastischen Abstützflügeln auf. Figur 1 zeigt schematisch sowie vergrößert in perspektivischer Darstellung ein erstes Ausführungsbeispiel eines derartigen Lagepositionierungselements LPE. Es weist in erster Näherung eine offene sowie scheibenförmige, flügelradähnliche Struktur auf. Es ist hochkant ausgerichtet und sitzt mit mindestens einem Abstützflügel wie z.B. LKn auf einer Auflagefläche AF eines Wandteils des Innenbehälters IB auf. Seine Mittelachse MA verläuft dabei in einer Lageebene im Wesentlichen parallel zur Auflagefläche AF in einer definierten Höhenposition HO. Das innere Ringelement RE setzt sich aus einem ersten kreisbogenabschnittsförmigen Bügelelement RB1 und einem zweiten kreisbogenabschnittsförmigen Bügelelement RB2 zusammen, die mittels eines Scharniers SC, insbesondere Filmscharniers, zum Einlegen des festzuhaltenden, langgestreckten Bauteils LB aufklappbar ausgebildet sind. Hier im Aufführungsbeispiel von Figur 1 sind die beiden kreisbogenabschnittsförmigen Bügelelemente RB 1, RB2 nach dem Einlegen des lagezupositionierenden langgestreckten Bauteils LB in den Innenraum IR des Ringelements RE aufeinander zu geklappt und an ihren stirnseitigen Endabschnitten ST1, ST2 mittels Arretiermittel, insbesondere einer Verzahnungsrastung miteinander fixiert. Im einzelnen weist der zweite, kreisringabschnittsförmige Bügel RB2 einen derart kleineren Krümmungsradius als der erste kreisringabschnittsförmige Bügelabschnitt RB1 auf, dass dessen frei abstehender, stirnseitiger Endabschnitt ST1 auf einem frei abstehenden, stirnseitigen Endabschnitt ST2 des zweiten kreisringabschnittsförmigen Bügelabschnitts RB2 in der Schließstellung des inneren Ringelements im wesentlichen konzentrisch aufsetzt. In der Schließstellung des inneren Ringelements RE überlappen sich die stirnseitigen Endabschnitte ST1, ST2 der beiden kreisringabschnittsförmigen Bügelelemente RB1, RB2 aneinander. Deren Überlappungsbereich ist dabei dem Scharnier SC gegenüberliegend angeordnet. In der Schließstellung des inneren Ringelements RE weist dieses im Wesentlichen eine kreiszylinderförmige Geometrieform auf. Am Außenmandel des frei abstehenden, stirnseitigen Endabschnitts des zweiten kreisringabschnittsförmigen Bügelelements RB2 ist über einen nach außen sekantenförmig abstehenden Steg ST ein bogenförmiger Außenbügel AB derart angebracht, dass dieser den stirnseitigen Endabschnitt ST1 des ersten Bügelelements RB1 in der Schließstellung des inneren Ringelements RE im wesentlichen konzentrisch umgibt, insbesondere umgreift. Auf der Oberseite des ersten kreisringabschnittsförmigen Bügelelements RB1 sind entlang dessen stirnseitigem Endabschnitt Rastungen VZ1, insbesondere Verzahnungsrippen, vorgesehen, in die komplementär ausgebildete Rastungen VZ2, insbesondere Verzahnungsrippen, auf der Innenseite des frei abstehende Endabschnitts des Außenbügels AB in der Schließstellung des inneren Ringelements RE eingreifen. Das innere Ringelement RE bildet in seiner Schließstellung somit eine Art kreisringförmig gebogene, in sich geschlossene Lamelle. Um deren Außenmantel sind um etwa denselben Umfangwinkel voneinander versetzt die elastischen Abstützflügel LA1 mit LAN angeformt. Der jeweilige Abstützflügel LA1 mit LAN weist eine lamellenartige Geometrieform auf. Die Abstützflügel bilden dabei ringsum den Außenumfang des inneren Ringelements RE spiralförmige Armabschnitte. Sie verlaufen in Umfangsrichtung um das Ringelement derart gebogen, dass ihre frei abstehenden, stirnseitigen Enden SK1 mit SKn im Wesentlichen auf einem gedachten Kreisbogen FAK (siehe Figur 3) konzentrisch zum Ringelement RE liegen. Dabei verläuft der jeweilige Abstützflügel LA1 mit LAn um einen zugeordneten Außenumfangsabschnitt des Ringelements RE. Alle Abstützflügel LA1 mit LAn sind im Wesentlichen mit derselben, insbesondere konkaven Krümmungsorientierung und demselben Krümmungsradius am Außenumfang des Ringelements RE angeformt. Auf der Eintrittsseite und/oder Austrittsseite des Lagepositionierungselements LPE für das langgestreckte Bauteil LB sind die Längsseitenkanten LK1 mit LKN der lamellenartigen Abstützflügel LA1 mit LAN zusammen mit den Stirnrand SR1 des inneren Ringelements RE im Wesentlichen in einer gemeinsam Lagenebene angeordnet. Dadurch weist das Lagepositionierungselement LPE eine schaufelradähnliche Scheiben- bzw. Rädchenstruktur auf. Durch diese frei nach außen abstehenden, entlang einem Umfangsabschnitt gekrümmt verlaufenden bzw. gebogen verlaufenden, elastischen Flügel bleibt das Langepositionierungselement LPE in sich flexibel, d. h. federelastisch. Dadurch kann es Anpresskräfte F (siehe Figur 3), die z.B. beim Fertigungsprozess des Isolationsmaterials IM während des Fertigungsprozesses in radialer Richtung auf das Lagepositionierungselement LPE einwirken, weitgehend abfangen bzw. abfedern. Wenn z. B. beim Aufschäumungsprozess für das Isolationsmaterial eine Anpresskraft von oben auf ein derart ausgebildetes, hochkant aufgestelltes Lagepositionierungselement einwirkt, so kann es federnd nachgeben und diese Anpresskraft soweit abfangen, dass Abdrücke des Lagepositionierungselements auf und/oder im dem Wandteil des Innenbehälters und/oder des Außenbehälters weitgehend vermieden sind. Durch die federelastische Nachgiebigkeit der Abstützflügel sind also unzulässige Beanspruchungen oder gar Beschädigungen des Innenbehälters und/oder des Außenbehälters des Kältegeräts weitgehend vermieden.

Dadurch, dass die federelastischen Abstützflügel LA1 mit LAn als ein konkav gebogene Lamellenelemente ausgebildet sind, kann das Lagepositionierungselement LPE als Ganzes in radialer Richtung nachgeben, wenn es mit einer radial nach innen wirkenden Anpresskraft F beaufschlagt wird. Durch seine gebogene Krümmungsgeometrie kann sich der jeweilig an der Auflagefläche AF aufstützende Abstützflügel dort mit einer weitgehend planflächigen Kontaktfläche abstützen. Je größer dabei die jeweilig eingeleitete Anpresskraft F ist, umso größer wird die Kontaktfläche, mit der sich der an der Auflagefläche AF abstützende Abstützflügel aufliegt. Dadurch kann die eingeleitete, in radialer Richtung wirkende Anpresskraft weitgehend abgefangen werden, so dass etwaige Abdrücke des kontaktierenden Abstützflügels auf und/oder in der Auflagefläche AF des jeweiligen Wandungsteils weitgehend vermieden sind.

Auf der Oberseite des Außenbügels AB sind ein oder mehrere Abstützflügel LAi, LAi+1, LAi+2 derart verkürzt gegenüber den Abstützflügeln LA1 mit LAn am Außenmantel des ersten und zweiten kreisringabschnittsförmigen Bügels RB1, RB2 vorgesehen, dass die freien Enden aller Abstützflügel LA1 mit LAn, LAi, LAi+1, LAi+2 im wesentlichen auf demselben gedachten Kreisbogen FAK konzentrisch um das innere Ringelement RE liegen. Dieser gedachte Kreisbogen FAK ist in der Seitenansicht der Figur 3 zusätzlich strichpunktiert eingezeichnet.

Im unbelasteten Zustand der Figur 1 überkragt der jeweilige Abstützflügel wie z.B. LA1 den in Umfangsrichtung des Ringelements RE nächsten Abstützflügel wie z.B. LA2 entlang dessen Fußabschnitt wie z.B. FU2. Entsprechend wird der Fußabschnitt FU1 des ersten Abstützflügels LA1 vom im Gegenuhrzeigersinn vorausgehenden Abstützflügel LAn überragt. Dabei weisen die jeweilig benachbarten Abstützflügel einen Querabstand FAS, d.h. eine vordefinierte Lücke bzw. einen Spaltfreiraum voneinander auf. Durch diese Überlappung bzw. Überkragung zweier in Umfangsrichtung aufeinanderfolgender Abstützflügel ist insbesondere sichergestellt, dass sich diese beiden Abstützflügel gegenseitig aneinander abstützen. Hier im Ausführungsbeispiel stehen je zwei benachbarte Abstützflügel soweit über, dass das Lagepositionierungselement LPE mit den endseitigen Teilflächen zumindest zweier benachbarter Abstützflügel auf der Auflagefläche AF aufsteht und diese kontaktiert. Dadurch wird in vorteilhafter Weise das Standvermögen des Lagepositionierungselements gegenüber der Ausführungsvariante verbessert, dass lediglich ein einzelner Abstützflügel die Auflagefläche AF kontaktiert. Im unbelasteten Zustand des Lagepositionierungselements LPE überkragt jeweils ein erster Abstützflügel wie z.B. LA1 einen in dessen Krümmungsrichtung KR nachfolgend benachbarten, zweiten Abstützflügel wie z.B. LA2 am Außenmantel des Ringelements RE derart, dass das frei abstehende stirnseitige Ende SK1 des ersten Abstützflügels wie z.B. LA1 zumindest den Fußabschnitt wie z.B. FU2 des in Krümmungsrichtung KR nachgeordneten zweiten Abstützflügels LA2 überlappt. Insbesondere reicht die Überlappung des ersten Abstützflügels LA1 bis etwa in den mittigen Scheitelbereich des zweiten, nächsten Abstützflügel LA2. Bei Beaufschlagung mit einer radialen Anpresskraft vergrößert sich dieser Überlappungsbereich, so dass die Aufstandsfläche derjenigen Abstützflügel, die die Auflagefläche AF berühren, vergrößert wird. Auf diese Weise wird eine eingeleitete radiale Anpresskraft F gleichmäßiger auf die Auflagefläche AF verteilt, wodurch etwaige unzulässige Beanspruchungen oder gar Beschädigungen der Auflagefläche AF weitgehend vermieden sind.

Um das langgestreckte Bauteil LB im Inneren des inneren Ringelement RE weitgehend zentrisch festhalten zu können, ist an der äußeren Stirnkante des zweiten Bügelelements RB2 des inneren Ringelements RE mindestens ein Klemmelement, insbesondere ein Klemmsteg oder eine Klemmlasche KL, vorgesehen, die sich radial nach innen in Richtung auf das Filmscharnier SC zu erstreckt. Dieses zusätzliche Klemmelement erstreckt sich dabei im Wesentlichen geradlinig, insbesondere in etwa über das Zentrum des Ringelements RE hinweg. Zwischen seinem freien ende und dem Scharnier SC ist ein definierter Spaltfreiraum DO vorhanden. Das Klemmelement KL ist im Wesentlichen als flach-quaderförmige, federelastische Lamelle ausgebildet. Das langgestreckte Bauteil LB wird zwischen diesem Klemmelement KL und der Innenwand des ersten Bügelelements RB1 in einer annäherungsweise zentralen Lageposition kraftschlüssig festgeklemmt, d.h. festgehalten. In dieser Festklemmposition weist das langgestreckte Bauteil LB einen definierten Höhenabstand HO gegenüber der Oberfläche der Auflagefläche AF auf.

Figur 2 zeigt in schematischer Draufsichtdarstellung das Lagepositionierungselement von LPE von Figur 1 im geöffneten, d.h. auseinandergeklappten Zustand der beiden ringförmigen Bügelelemente RB1, RB2. Dadurch ist eine Einführlücke zwischen den stirnseitigen Enden dieser beiden Bügelelemente RB1, RB2 vorhanden, durch die das langgestreckte Bauteil LB in einfacher und komfortabler Weise in die muldenförmige Aufnahmekammer des kreisbogenabschnittförmigen ersten Bügelelements RB1 eingelegt werden kann. Zum Schließen des Ringelements RE wird das stirnseitige Ende des ersten Bügelelements RB1 auf das stirnseitige Ende des zweiten Bügelelements RB2 zubewegt und in einen Einschnitt bzw. eine Aussparung EN zwischen dem Außenbügel AB und dem Endabschnitt ST2 des zweiten Bügelelements RB2 eingesteckt. Dort greifen auf der Oberseite des ersten kreisringabschnittförmigen Bügelelements RB1 Rastungen VZ1 in komplementär ausgebildete Rastungen VZ2 auf der Innenseite des frei abstehenden Endabschnitts des Außenbügels ein. Durch diese Verzahnungsverrastung kann der Innendurchmesser des inneren Ringelements RE in einfacher Weise so auf den Außendurchmesser des festzuhaltenden Bauteils eingestellt werden, dass dieses kraftschlüssig, reib- und/oder formschlüssig festgehalten wird. Insbesondere kann die radiale Haltekraft bzw. Klemmkraft auf das langgestreckte Bauteil LB in gewünschter Weise durch Anpassung der Überlappungslänge der beiden stirnseitigen Endabschnitte ST1, ST2 der Bügelelemente RB1, RB2 so fest eingestellt werden, dass dieses in seiner im Wesentlichen zentralen Lageposition zuverlässig zwischen dem Klemmelement KL und dem Innenrand des ersten Bügelelements RB1 kraftschlüssig festgehalten wird.

Die schematische Seitenansicht von Figur 3 zeigt das Lagepositionierungselement LPE schließlich in geschlossenem Zustand unter Einwirkung der äußeren radialen Anpresskraft F. Das langgestreckte Bauteil LB im Inneren des Ringelements RE ist dabei der zeichnerischen Übersichtlichkeit halber weggelassen worden. Unter der Einwirkung der radialen Anpresskraft F geben die an der Auflagefläche AF aufstehenden Abstützflügel AF1 mit AFn federelastisch nach, so dass diese flachgedrückt werden und eine vergrößerte Kontaktierungsfläche gegenüber dem unbelasteten Zustand des Lagepositionierungselements aufweisen. Dadurch lässt sich die Anpresskraft F weitgehend abfangen bzw. kompensieren, so dass unerwünschte Abdrücke, sonstige Beeinträchtigungen oder gar Beschädigungen auf und/ oder in der Auflagefläche AF weitgehend vermieden werden.

Der Klemmsteg KL, der am frei abstehenden stirnseitigen Ende ST2 des zweiten kreisbogenabschnittsförmigen Bügels RB2 vorgesehen ist, verläuft in der Schließstellung des inneren Ringelements RE bezogen auf den Kreisbogenabschnitt des zweiten Bügelelements RB2 entlang dem Teilabschnitt einer Sekante, insbesondere durch dessen Kreismittelpunkt, in Richtung auf das Scharnier SC zu.

Der Klemmsteg KL bildet ein federelastisches Klemmelement, das sich gegenüber seinem Fußpunkt am stirnseitigen Ende ST2 des zweiten Bügels RB2 beim Einlegen des langgestreckten Bauteils LB in Richtung auf den Innenrand des zweiten Bügelelements RB2 auslenken lässt, wenn das langgestreckte Bauteil LB einen größeren Außendurchmesser aufweist, als die maximale Innenbreite zwischen dem Klemmsteg KL und dem Innenrand des ersten Bügelelements RB1 ist. In diesem Fall übt das Klemmelement KL eine laterale Anpresskraft auf das langgestreckte Bauelement LB senkrecht zu dessen Längserstreckung aus.

Ggf. kann es auch zweckmäßig sein, an den dem Scharnier SC zugewandten Enden des ersten kreisbogenabschnittsförmigen Bügelelement RB1 und des zweiten kreisbogenabschnittsförmigen Bügelelement RB2 jeweils einen nach innen abstehenden Klemmsteg KL1, KL2 vorzusehen. Ein derart abgewandeltes Lagepositionierungselement ist in der Figur 6 im geöffneten Zustand schematisch in Draufsicht dargestellt und mit LPE* bezeichnet. Figur 7 zeigt diese abgewandelte Lagepositionierungselement LPE* schematisch in Seitenansicht in seiner Schließstellung. In der Schließstellung des inneren Ringelements RE verlaufen die beiden Klemmstege KL1, KL2 im wesentlichen parallel zur Sekante durch dessen Kreismittelpunkt auf den Überlappungsbereich der freien Enden der beiden Bügel RB1, RB2 zu. Sie sind somit beidseitig vom Scharnier SC am scharnierseitigen Ende des ersten Bügelelements RB1 sowie am scharnierseitigen Ende des zweiten Bügelelements RB2 angelenkt. Sie erstrecken sich im Wesentlichen geradlinig in Richtung auf den Überlappungsbereich bzw. Verzahnungsbereich der beiden Bügelelemente RB1, RB2 zu und verlaufen dabei im Wesentlichen parallel zueinander. Zwischen diesen beiden federelastischen Klemmstegen KL1, KL2 kann das langgestreckte Bauteil LB verbessert gegenüber der ersten Variante der Figuren 1 mit 3 festgeklemmt werden, da durch die beiden Klemmstege KL1, KL2 eine höhere, laterale Klemmkraft senkrecht zu ihren Kontaktflächen aufgebracht werden kann.

Im geöffneten Zustand des modifizierten Lagepositionierungselements LPE* verlaufen die beiden Klemmstege KL1, KL2 V-förmig zueinander, so dass durch die Eintrittsöffnung der beiden auseinanderbewegten Bügelelemente RB1, RB2 das festzuklemmende Bauteil in einfacher Weise eingelegt werden kann. Durch die V-förmige Anordnung der beiden Klemmstege ist der Klemmbereich zwischen ihnen in einfacher Weise zugänglich.

Ggf. ist es auch möglich, zwischen diesen beiden Klemmstegen KL1, KL2 mehrere, insbesondere zwei langgestreckte Bauteile LB festzuklemmen.

Auf diese Weise ist ein Lagepositionierungselement bereitgestellt, mit dem sich in einfacher und zuverlässiger Weise ein oder mehrere langgestreckte Bauelemente, wie z.B. Rohre, Kabel oder elektrische Leitungen eines Haushalts-Kältegeräts fixieren lassen. Dies ist insbesondere vorteilhaft, wenn für diese langgestreckten Bauelemente ein definierter Höhenabstand bzw. Querabstand zu einem Wandteil gefordert ist. Dies ist beispielsweise im Hohlkörper eines Haushalts-Kältegeräts der Fall, in das ein flüssiges Isolationsmaterial eingefüllt und ausgehärtet wird. Diese langgestreckten Bauelemente sind nach dem Aushärten des Isolationsmaterials in einer festen Isolationsmaterialschicht rings um ihren Außenumfang eingebettet. Dadurch wird ein Temperaturtransfer zum und/oder vom Innenbehälter des Haushalts-Kältegeräts sowie von und/oder zu einer Außenwand weitgehend vermieden. Handelt es sich beispielsweise um ein Verdampferrohr, so wird weitgehend vermieden, dass auf ihm eine Bereifung durch zu nahes Anliegen am Innenbehälter oder ein Schwitzen durch eine zu nahe Positionierung am Außenbehälter auftreten kann. Wenn das langgestreckte Bauteil durch eine Messleitung oder eine Steuerleitung wie z.B. für einen Temperaturregler gebildet ist, so werden Verfälschungen bei der Temperatureinstellung weitgehend vermieden. Durch die Flexibilität des Lagepositionierungselements lässt sich dessen Außendurchmesser variabel bei einer etwaig radial einwirkenden Anpresskraft anpassen. Dadurch lässt sich das Lagepositionierungselement in unterschiedliche Wandstärken der Isolationsmaterialschicht einsetzen. Die außenliegenden federnden lamellenartigen Abstützflügel lassen also variable Wandstärken des Isolationsmaterials zu. Die Wandstärke des Isolationsmaterials kann an unterschiedlichen Orten der Isolationsmaterialschicht unterschiedlich dick sein. Dabei wird weitgehend vermieden, dass aufgrund der Kraft beim Ausschäumen des Hohlkörpers mit Isolationsmaterial Abdrücke oder sonstige Beschädigungen der Innen- und Außenwand des Hohlkörpers entstehen können. Dabei können die lamellenartigen Abstützflügel in ihrer Form und im Außendurchmesser an die jeweiligen Einbauverhältnisse angepasst werden. Durch die offene Bauweise des Lagepositionierungselements und die geringe Wandstärke der Abstützflügel sowie des Ringelements lässt sich ein weitgehend ungehinderter Schaumfluss des flüssigen Vorläufers des Isolationsmaterials beim jeweiligen Ausschäumvorgang sicherstellen, so dass Lufteinschlüsse oder Lunker weitgehend vermieden sind. Dadurch, dass die beiden über ein Scharnier aneinanderhängenden Bügelelemente mittels einer stirnseitigen Verzahnungsverrastung versehen sind, lassen sich langgestreckte Bauteile mit unterschiedlichen Außendurchmessern im Inneren des Ringelements in gewünschter Weise durch Anpassung des Innendurchmessers des Ringelements festklemmen. Dabei kann es insbesondere zweckmäßig sein, ein oder mehrere Klemmbügel oder zusätzliche Klemmstege vorzusehen, die am ersten und/oder zweiten Bügelelement vorgesehen sind und ins Innere des Ringelements ragen. Durch entsprechende Wahl der Geometrieform des jeweiligen zusätzlichen Klemmbügels und/oder der beiden Bügelelemente lässt sich für ein festzuklemmendes Bauelement jeweils ein passender Aufnahmerahmen herstellen. Insbesondere lässt sich der Durchmesser der Klemmkammer im inneren Ringelement mittels einer Sägezahnrastung bzw. einer Verzahnungsverrastung an den beiden Bügelelementen variabel so einstellen, dass für unterschiedliche Außendurchmesser von verschiedenen langgestreckten Bauteilen eine Festklemmung zwischen den beiden Bügelelementen möglich ist. Insbesondere wird der Innendurchmesser im Klemmraum zwischen dem ersten Klemmelement und dem Innenrand des Ringelements entsprechend der ersten Ausführungsvariante gemäß den Figuren 1 mit 3 oder im Klemmraum zwischen den zwei Klemmelementen entsprechend der zweiten Ausführungsvariante der Figuren 6, 7 gleich oder kleiner als der Außendurchmesser des jeweiligen langgestreckten Bauteils gewählt.

Auf diese Weise können mit ein und demselben Typ von Lagepositionierungselement unterschiedlich dicke langgestreckte Bauteile festgeklemmt und lagepositioniert werden. Es kann also bereits ein einziger Typ von Lagepositionierungselement ausreichen, um unter einer Vielzahl von praktischen Gegebenheiten unterschiedliche langgestreckte Bauteile ausreichend in einer gewünschten Distanz zum Wandteil festzuklemmen. Eine zusätzliche Verklebung des jeweiligen Bauteils am Lagepositionierungselement ist nicht mehr erforderlich. Durch den Wegfall von Klebebändern ist auch die Montage der langgestreckten Bauteile vereinfacht. Da durch die Lagepositionierungselemente den festzuklemmenden Bauteilen stets in eindeutiger bzw. definierter Weise eine bestimmte Abstandslage vom zugeordneten Wandteil des Haushalts-Kältegeräts vorgegeben wird, ergibt sich auch eine hohe Fertigungssicherheit. Insbesondere lassen sich aufgrund der Zusammenstauchbarkeit der Flügelelemente unterschiedliche Wanddicken des Isolationsmaterials weitgehend ausgleichen, ohne dass es zu unzulässigen Abdrücken oder Eindrücken der Lagepositionierungselemente im jeweiligen Wandteil kommt. Darüber hinaus lassen sich mit dem jeweiligen Lagepositionierungselement unterschiedliche Bauelemente wie z.B. Verdampferrohre, insbesondere Saug- und Druckrohre des Kältekreislaufes, Heizrohrabschnitte, elektrische Kabel und Leitungen, usw. in einfacher und zuverlässiger Weise festklemmen und bezüglich ihrer Position festlegen. Insbesondere können auch zwei oder mehrere langgestreckte Bauteile, die gleich oder verschieden sind, gleichzeitig im Lagepositionierungselement in eine gewünschte Lageposition gebracht werden.

## Patentansprüche

1. Kältegerät (KG), insbesondere Haushalts-Kältegerät, mit mindestens einem Gehäuseteil (IB), gegenüber dem mindestens ein langgestrecktes Bauteil (LB) in einem vorgebbaren Montageabstand (HO) mittels eines Lagepositionierungselements (LPE) angeordnet ist,
**dadurch gekennzeichnet,**
**dass** als Lagepositionierungselement (LPE) ein inneres Ringelement (RE) mit einer Vielzahl von um dessen Außenumfang angeordneten, frei nach außen abstehenden Abstützflügeln (LA1 mit LAn) vorgesehen ist, die jeweils federelastisch ausgebildet sind, wobei die Abstützflügel (LA1 mit LAn) ringsum den Außenumfang des inneren Ringelements (RE) als im Wesentlichen spiralförmige Armabschnitte angebracht sind,
wobei als Gehäuseteil (IB) mindestens ein Innenbehälter (IB) mit mindestens einem Kühl- und/oder Gefrierraum (GF, KF), mindestens ein äußeres Verschalungsteil (VT1) und/oder ein Außenbehälter vorgesehen ist,
wobei zwischen dem Innenbehälter (IB) und dem äußeren Verschalungsteil (VT1) und/oder Außenbehälter ein Hohlkörper (HK1) vorgesehen ist, der mit Isolationsmaterial (IM) ausgefüllt ist,
wobei das Lagepositionierungselement (LPE) mit mindestens einem in seinem inneren Ringelement (RE) festgehaltenen, langgestreckten Bauteil (LB) im Isolationsmaterial (IM) des Hohlkörpers (HK1) derart eingebettet ist, dass das langgestreckte Bauteil (LB) in seiner Festhalteposition in einer gewünschten Distanz (HO) vom Gehäuseteil (IB) angeordnet ist.

2. Kältegerät nach Anspruch 1, **dadurch gekennzeichnet, dass** der jeweilige Abstützflügel (LA1 mit LAn) eine lamellenartige Geometrieform aufweist.

3. Kältegerät nach einem der Ansprüche 1 oder 2, **dadurch gekennzeichnet, dass** das innere Ringelement (RE) in seiner Schließstellung als eine zylinderförmige, insbesondere annäherungsweise kreiszylinderförmige, Lamelle mit einer Durchgangsöffnung (DO) zur Aufnahme des langgestreckten Bauteils (LB) ausgebildet ist.

4. Kältegerät nach mindestens einem der vorhergehenden Ansprüche, **dadurch gekennzeichnet, dass** die Abstützflügel (LA1 mit LAn) derart um den Außenumfang des Ringelement (RE) angebracht sind, dass das Lagepositionierungselement (LPE) eine schaufelradartige Struktur aufweist.

5. Kältegerät nach mindestens einem der vorhergehenden Ansprüche, **dadurch gekennzeichnet, dass** auf der Eintrittsseite und/oder der Austrittsseite des Lagepositionierungselements (LPE) jeweils die Längsseitenkanten (LK1 mit LKn) der lamellenartigen Abstützflügel (LA1 mit LAn) zusammen mit dem Stirnrand (SR1) des inneren Ringelements (RE) im Wesentlichen in einer gemeinsamen Lageebene angeordnet sind.

6. Kältegerät nach mindestens einem der vorhergehenden Ansprüche, **dadurch gekennzeichnet, dass** die Abstützflügel (LA1 mit LAn) derart in Umfangsrichtung um das Ringelement (RE) gebogen verlaufen, dass ihre frei abstehenden, stirnseitigen Enden (SK1 mit SKn) im unbelasteten Schließzustand des Lagepositionierungselements (LPE) im Wesentlichen auf einem gedachten Kreisbogen (FAK) konzentrisch zum Ringelement (RE) liegen.

7. Kältegerät nach mindestens einem der vorhergehenden Ansprüche, **dadurch gekennzeichnet, dass** die Abstützflügel (LA1 mit LAn) im Wesentlichen mit derselben, insbesondere derselben konkaven Krümmungsorientierung und/oder mit demselben Krümmungsradius am Außenumfang des Ringelements (RE) angebracht sind.

8. Kältegerät nach mindestens einem der vorhergehenden Ansprüche, **dadurch gekennzeichnet, dass** im unbelasteten Schließzustand des Lagepositionierungselements (LPE) der frei abstehende Endabschnitt (SK1) des jeweiligen Abstützflügels (LA1) den in Umfangsrichtung des Ringelements (RE) nächsten Abstützflügel (LA2) entlang dessen Fußabschnitt, insbesondere etwa bis zu dessen mittigen Scheitelbereich, mit einem vorgebbaren Freiraumabstand (FAS) überkragt.

9. Kältegerät nach mindestens einem der vorhergehenden Ansprüche, **dadurch gekennzeichnet, dass** die Abstützflügel (LA1 mit LAn) derart um den Außenumfang des Ringelement (RE) angebracht und ausgebildet sind, dass beim Aufsetzen des Lagepositionierungselements (LPE) auf das Gehäuseteil (IB) im Aufsetzbereich zumindest zwei benachbarte Abstützflügel (LA1, LA2) einander federelastisch abstützend kontaktierbar sind, wenn eine äußere, radial nach innen wirkende Anpresskraft (F) auf das Lagepositionierungselement (LPE) aufgebracht ist.

10. Kältegerät nach mindestens einem der vorhergehenden Ansprüche, **dadurch gekennzeichnet, dass** das innere Ringelement (RE) durch mindestens ein erstes kreisbogenabschnittsförmiges Bügelelement (RB1) und mindestens ein zweites, kreisbogenabschnittsförmiges Bügelelement (RB2) gebildet ist, die mittels eines Scharniers (SC), insbesondere Filmscharniers, auf- und zuklappbar aneinandergekoppelt sind.

11. Kältegerät nach Anspruch 10, **dadurch gekennzeichnet, dass** das erste Bügelelement (RB1) und das zweite Bügelelement (RB1, RB2) mittels ein oder mehrerer Arretiermittel (VZ1, VZ2) an ihren dem Scharnier (SC) abgewandten, frei abstehenden, stirnseitigen Endabschnitten (ST1, ST2) in einem Überlappungsbereich überlappend, insbesondere variabel hinsichtlich deren Überlappungslänge, aneinander fixierbar sind.

12. Kältegerät nach einem der Ansprüche 10 oder 11, **dadurch gekennzeichnet, dass** in der Schließstellung des Ringelements (RE) das zweite, kreisringabschnittsförmige Bügelelement (RB2) einen derart kleineren Krümmungsradius als das erste Bügelelement (RB1) aufweist, dass dessen frei abstehender, stirnseitiger Endabschnitt (ST1) auf dem frei abstehenden, stirnseitigen Endabschnitt (ST2) des zweiten Bügelelements (RB2) im Wesentlichen konzentrisch aufsitzt.

13. Kältegerät nach einem der Ansprüche 10 mit 12, **dadurch gekennzeichnet, dass** am Außenmantel des frei abstehenden, stirnseitigen Endabschnitts (ST2) des zweiten kreisringabschnittsförmigen Bügelelements (RB2) über einen nach außen sekantenförmig abstehenden Steg (ST) ein bogenförmiger Außenbügel (AB) derart angebracht ist, dass dieser den stirnseitigen Endabschnitt (ST2) des zweiten Bügelelements (RB2) unter Bildung einer Aufnahmelücke (EN) im Wesentlichen konzentrisch umgibt.

14. Kältegerät nach Anspruch 13, **dadurch gekennzeichnet, dass** in der Schließstellung des inneren Ringelements (RE) der frei abstehende, stirnseitige Endabschnitt (ST2) des zweiten, kreisringsabschnittsförmigen Bügelelements (RB2) in die Aufnahmelücke (EN) eingeführt ist.

15. Kältegerät nach einem der Ansprüche 13 oder 14, **dadurch gekennzeichnet, dass** auf der Oberseite des ersten kreisringsabschnittsförmigen Bügelelements (RB1) entlang dessen frei abstehenden, stirnseitigen Endabschnitt (ST1) eine Vielzahl von Rastungen (VZ1) vorgesehen sind, in die komplementär ausgebildete Rastungen (VZ2) auf der Innenseite des frei abstehenden Endabschnitts des Außenbügels (AB) in der Schließstellung des inneren Ringelements (RE) eingreifen.

16. Kältegerät nach mindestens einem der Ansprüche 13 mit 15, **dadurch gekennzeichnet, dass** auf der Oberseite des Außenbügels (AB) ein oder mehrere Abstützflügel (LAi, LAi+1, LAi+2) derart verkürzt gegenüber den Abstützflügeln (LA1 mit LAn) am Außenmantel des ersten und zweiten kreisringabschnittsförmigen Bügelelements (RB1, RB2) vorgesehen sind, dass die freie Enden aller Abstützflügel (LA1 mit LAn, LAi, LAi+1, LAi+2) im Wesentlichen auf demselben gedachten Kreisbogen (FAK) konzentrisch um das innere Ringelement (RE) liegen.

17. Kältegerät nach mindestens einem der vorhergehenden Ansprüche, **dadurch gekennzeichnet, dass** das jeweilige langgestreckte Bauteil (LB) im Innenraum (IR) des inneren Ringelements (RE), insbesondere zentrisch, festgehalten ist.

18. Kältegerät nach mindestens einem der Ansprüche 10 mit 17, **dadurch gekennzeichnet, dass** am Innenrand des ersten Bügelelements (RB1) und/oder zweiten Bügelelements (RB2) des inneren Ringelements (RE) in dessen offenen Innenraum (IR) ein oder mehrere Klemmelemente (KL), insbesondere Klemmstege oder Klemmlaschen, zum Festklemmen des langgestreckten Bauteils (LB) vorgesehen sind.

19. Kältegerät nach Anspruch 18, **dadurch gekennzeichnet, dass** das jeweilige Klemmelement (KL) in der Schließstellung des inneren Ringelements (RE) auf das Scharnier (SC) zwischen den beiden Bügelelementen (RB1, RB2) zuläuft.

20. Kältegerät nach einem der Ansprüche 18 oder 19, **dadurch gekennzeichnet, dass** am frei abstehenden, stirnseitigen Endabschnitt (ST2) des zweiten kreisbogenabschnittsförmigen Bügelelements (RB2) ein sich im Wesentlichen geradlinig erstreckender Klemmsteg (KL) vorgesehen ist, der in der Schließstellung des inneren Ringelements (RE) bezogen auf den Kreisbogenabschnitt des zweiten Bügelelements (RB2) entlang dem Teilabschnitt einer Sekante, insbesondere durch dessen Kreismittelpunkt, in Richtung auf das Scharnier (SC) verläuft.

21. Kältegerät nach Anspruch 20, **dadurch gekennzeichnet, dass** in der Schließstellung des inneren Ringelements (RE) zwischen dem Klemmsteg (KL) und der Innenwand des ersten kreisbogenabschnittsförmigen Bügelelements (RB1) das langgestreckte Bauteil (LB) festgehalten ist.

22. Kältegerät nach einem der Ansprüche 18 oder 19, **dadurch gekennzeichnet, dass** an den dem Scharnier (SC) zugewandten Endabschnitten (ST1, ST2) des ersten kreisbogenabschnittsförmigen Bügelelements (RB1) und des zweiten kreisbogenabschnittsförmigen Bügelelements (RB2) jeweils ein nach innen abstehender Klemmsteg (KL1, KL2) derart vorgesehen ist, dass in der Schließstellung des inneren Ringelements (RE) die beiden Klemmstege (KL1, KL2) im Wesentlichen parallel zur Sekante durch dessen Kreismittelpunkt auf den Überlappungsbereich der freien Enden der beiden Bügelelemente (RB1, RB2) zu verlaufen und zwischen sich das jeweilige langgestreckte Bauteil (LB) festklemmen.

23. Kältegerät nach mindestens einem der vorhergehenden Ansprüche, **dadurch gekennzeichnet, dass** das Lagepositionierungselement (LPE) derart hochkant aufgestellt ist, dass es sich mit mindestens einem Abstützflügel (LAn) auf dem Gehäuseteil (IB) federelastisch abstützt.

24. Kältegerät nach mindestens einem der vorhergehenden Ansprüche, **dadurch gekennzeichnet, dass** für das Lagepositionierungselement (LPE) ein Kunststoffmaterial, insbesondere ein weichelastisches Kunststoffmaterial, verwendet ist.

## Claims

1. Refrigeration appliance (KG), in particular a household refrigeration appliance, with at least one housing part (IB) relative to which at least one elongated component (LB) is arranged at a predefined mounting distance (HO) by means of a positioning element (LPE),
**characterised in that**
an inner ring element (RE), that is provided as a positioning element (LPE), has a plurality of supporting vanes (LA1 to LAn) which are disposed around the outer circumference of said ring element, are freely outwardly-projecting and each of which is designed to be resilient, wherein the supporting vanes (LA1 to LAn) are disposed around the outer circumference of the inner ring element (RE) as essentially spiral arm sections,
wherein at least one inner container (IB) with at least one refrigerator compartment and/or freezer compartment (GF, KF), at least one outer cladding part (VT1) and/or an outer container is provided as a housing part (IB),
wherein a hollow body (HK1) that is filled with insulation material (IM) is provided between the inner container (IB) and the outer cladding part (VT1) and/or the outer container,
wherein the positioning element (LPE) is embedded in the insulation material (IM) of the hollow body (HK1) with at least one elongated component (LB) clamped in its inner ring element (RE) in such a way that the elongated component (LB) is disposed in its clamped position at a desired distance (HO) from the housing part (IB).

2. Refrigeration appliance according to claim 1, **characterised in that** the respective supporting vane (LA1 to LAn) has a lamellar geometrical form.

3. Refrigeration appliance according to one of claims 1 or 2, **characterised in that** in its closed position the inner ring element (RE) is constructed as a cylinder-shaped, in particular an approximately circular-cylinder-shaped blade with a through-hole (DO) for receiving the elongated component (LB).

4. Refrigeration appliance according to at least one of the preceding claims,
**characterised in that** the supporting vanes (L1 to LAn) are disposed around the outer circumference of the ring element (RE) in such a way that the positioning element (LPE) has an impeller-type structure.

5. Refrigeration appliance according to at least one of the preceding claims,
**characterised in that** the longitudinal side edges (LK1 to LKn) of the lamellar supporting vanes (LA1 to LAn), together with the front edge (SR1) of the inner ring element (RE) are in each case essentially arranged in a common position plane at the entry side and/or the exit side of the positioning element (LPE).

6. Refrigeration appliance according to at least one of the preceding claims,
**characterised in that** the supporting vanes (LA1 to LAn) are curved in the circumferential direction around the ring element (RE) in such a way that in the unloaded closed state of the positioning element (LPE) their freely-projecting front ends (SK1 to SKn) lie essentially on an imaginary circular arc (FAK) concentric to the ring element (RE).

7. Refrigeration appliance according to at least one of the preceding claims,
**characterised in that** the supporting vanes (LA1 to LAn) are placed at the outer circumference of the ring element (RE) with the same, in particular the same concave, orientation of curvature and/or with the same radius of curvature.

8. Refrigeration appliance according to at least one of the preceding claims,
**characterised in that** in the unloaded closed state of the positioning element (LPE), the freely-projecting end section (SK1) of the respective supporting vane (LA1) overhangs, with a predetermined clearance (FAS) in the circumferential direction of the ring element (RE), the next supporting vane (LA2) along its foot section, in particular approximately up to its central apex region.

9. Refrigeration appliance according to at least one of the preceding claims,
**characterised in that** the supporting vanes (LA1 to LAn) are placed in such a way around the outer circumference of the ring element (RE) and embodied so that when the positioning element (LPE) is mounted on the housing part (IB) in the placement area, at least two adjacent supporting vanes (LA1 to LA2) are able to make contact and support each other in a resilient manner, if an external, radial inwardly-acting contact force (F) is applied to the positioning element (LPE).

10. Refrigeration appliance according to at least one of the preceding claims,
**characterised in that** the inner ring element (RE) is formed by at least one first circular arc segment-shaped strap element (RB1) and at least one second circular arc segment-shaped strap element (RB2) which can be coupled to and uncoupled from each other by means of a hinge (SC), in particular a film hinge.

11. Refrigeration appliance according to claim 10, **characterised in that** the first strap element (RB1) and the second strap element (RB2) can be locked to each other by means of one or more locking means (VZ1, VZ2) at their freely-projecting front end sections (ST1, ST2) facing away from the hinge (SC), overlapping in an overlap region, in particular in a variable manner with regard to their length of overlap.

12. Refrigeration appliance according to one of claims 10 or 11, **characterised in that** in the closed position of the ring element (RE), the second circular arc segment-shaped strap element (RB2) has a smaller radius of curvature than the first strap element (RB1) so that its freely-projecting front end section (ST1) rests essentially concentrically on the freely-projecting front end section (ST2) of the second strap element (RB2).

13. Refrigeration appliance according to one of claims 10 to 12, **characterised in that** at the outer casing of the freely-projecting front end section (ST2) of the second circular arc segment-shaped strap element (RB2), an arc-shaped outer strap (AB) can be placed over a secant-shaped outwardly-projecting web (ST) so that by forming a locating gap (EN) said outer strap encloses essentially concentrically the front end section (ST2) of the second strap element (RB2).

14. Refrigeration appliance according to claim 13, **characterised in that** in the closed position of the inner ring element (RE) the freely-projecting front end section (ST2) of the second circular arc segment-shaped strap element (RB2) is inserted into the locating gap (EN).

15. Refrigeration appliance according to one of claims 13 or 14, **characterised in that** a plurality of notches (VZ1) into which complementary notches (VZ2) on the inside of the freely-projecting end section of the outer strap (AB) engage in the closed position of the inner ring element (RE), are provided on the upper side of the first circular arc segment-shaped strap element (RB1) along its freely-projecting front end section (ST1).

16. Refrigeration appliance according to at least one of claims 13 to 15, **characterised in that** one or more supporting vanes (LAi, LAi+1, LAi+2), shortened in relation to the supporting vanes (LA1 to LAn) on the outer casing of the first and second circular arc segment-shaped strap element (RB1, RB2) are provided on the upper side of the outer strap (AB), in such a way that the free ends of all supporting vanes (LA1 to LAn, LAi, LAi+1, LAi+2) lie concentrically around the inner ring element (RE) essentially on the same imaginary circular arc (FAK).

17. Refrigeration appliance according to at least one of the preceding claims,
**characterised in that** the respective elongated component (LB) is clamped in the inner space (IR) of the inner ring element (RE), in particular centrally.

18. Refrigeration appliance according to at least one of claims 10 to 17, **characterised in that** in order to clamp the elongated component (LB), one or more clamping elements (KL), in particular clamping webs or clamping straps are provided at the inner edge of the first strap element (RB1) and/or second strap element (RB2) in the open inner space (IR) of the inner ring element (RE).

19. Refrigeration appliance according to claim 18, **characterised in that** in the closed position of the inner ring element (RE) the respective clamping element (KL) runs up to the hinge (SC) between the two strap elements (RB1, RB2).

20. Refrigeration appliance according to one of claims 18 or 19, **characterised in that** at the freely-projecting front end section (ST2) of the second circular arc segment-shaped strap element (RB2) an essentially linearly extended clamping web (KL) is provided, which in the closed position of the inner ring element (RE) with respect to the circular arc segment of the second strap element (RB2), runs along the partial section of a secant, in particular through the centre point of its circle, in the direction of the hinge (SC).

21. Refrigeration appliance according to claim 20, **characterised in that** in the closed position of the inner ring element (RE) the elongated component (LB) is clamped between the clamping web (KL) and the inner wall of the first circular arc segment-shaped strap element (RB1).

22. Refrigeration appliance according to one of claims 18 or 19, **characterised in that** an inwardly-projecting clamping web (KL1, KL2) is provided in each case at the end sections (ST1, ST2) facing the hinge (SC) of the first circular arc segment-shaped strap (RB1) and the second circular arc segment-shaped strap (RB2) so that in the closed position of the inner ring element (RE) the two clamping webs (KL1, KL2) run essentially parallel to the secant through the centre point of its circle on the overlap region of the free ends of both strap elements (RB1, RB2), and clamp the respective longitudinally extended component (LB) between them.

23. Refrigeration appliance according to at least one of the preceding claims,
**characterised in that** the positioning element (LPE) is mounted edgeways so that it is supported on the housing part (IB) by at least one supporting vane (LAn) in a resilient manner.

24. Refrigeration appliance according to at least one of the preceding claims,
**characterised in that** a synthetic material, in particular a soft resilient synthetic material, is used for the positioning element (LPE).

## Revendications

1. Appareil frigorifique (KG), en particulier appareil frigorifique ménager, avec au moins une partie de carcasse (IB) face à laquelle au moins un composant allongé (LB) est disposé selon un écartement de montage (HO) prédéterminable au moyen d'un élément de positionnement d'emplacement (LPE), **caractérisé en ce qu**'un élément annulaire intérieur (RE) avec une pluralité d'ailes d'appui (LA 1 avec LAn) disposées sur son périmètre extérieur et s'éloignant librement vers l'extérieur est prévu comme élément de positionnement d'emplacement (LPE), lesquelles ailes sont respectivement exécutées de manière élastique, dans lequel les ailes d'appui (LA1 avec LAn) sont disposées tout autour du périmètre extérieur de l'élément annulaire intérieur (RE) sous la forme de sections de bras essentiellement spiroïdaux, dans lequel au moins un contenant interne (IB) avec au moins un espace de réfrigération et/ou congélation (GF, KF) est prévu comme partie de carcasse (IB), au moins une partie de coque extérieure (VT1)/ et/ou un contenant externe est prévu, dans lequel un corps creux (HK1) est prévu entre le contenant interne (IB) et la partie de coque extérieure (VT1) et/ou le contenant externe, lequel est rempli d'un matériau isolant (IM), dans lequel l'élément de positionnement d'emplacement (LPE) est logé dans le matériau isolant (IM) du corps creux (HK1) avec au moins un composant allongé (LB) maintenu dans son élément annulaire intérieur (RE) de telle manière que le composant allongé (LB) est disposé selon une distance souhaitée (HO) de la partie de carcasse (IB) dans sa position de maintien.

2. Appareil frigorifique selon la revendication 1, **caractérisé en ce que** l'aile d'appui respective (LA1 avec LAn) présente une forme géométrique lamelliforme.

3. Appareil frigorifique selon l'une des revendications 1 ou 2, **caractérisé en ce que** l'élément annulaire intérieur (RE) est exécuté en position de fermeture sous la forme d'une lamelle cylindrique, en particulier approximativement en forme de cylindre circulaire dotée d'une ouverture de passage (DO) pour accueillir le composant allongé (LB).

4. Appareil frigorifique selon au moins une des revendications précédentes, **caractérisé en ce que** les ailes d'appui (LA1 avec LAn) sont disposées de telle manière autour du périmètre extérieur de l'élément annulaire (RE) que l'élément de positionnement d'emplacement (LPE) présente une structure comparable à celle d'une roue à aubes.

5. Appareil frigorifique selon au moins une des revendications précédentes, **caractérisé en ce que** les bords respectifs des côtés longitudinaux (LK1 avec LKn) des ailes d'appui lamelliformes (LA1 avec LAn) sont essentiellement disposés dans un plan commun avec le bord frontal (SR1) de l'élément annulaire intérieur (RE) côté entrée et/ou côté sortie de l'élément de positionnement d'emplacement (LPE).

6. Appareil frigorifique selon au moins une des revendications précédentes, **caractérisé en ce que** les ailes d'appui (LA 1 avec LAn) s'étendent de telle manière de façon courbée autour de l'élément annulaire (RE) dans le sens périmétrique que leurs extrémités frontales s'éloignant librement (SK1 avec SKn) se situent essentiellement sur un arc de cercle (FAK) non matérialisé concentrique par rapport à l'élément annulaire (RE) à l'état de fermeture non chargé de l'élément de positionnement d'emplacement (LPE).

7. Appareil frigorifique selon au moins une des revendications précédentes, **caractérisé en ce que** les ailes d'appui (LA1 avec LAn) sont essentiellement disposées sur le périmètre extérieur de l'élément annulaire (RE) avec essentiellement la même, en particulier la même orientation de courbure concave et/ou le même rayon de courbure.

8. Appareil frigorifique selon au moins une des revendications précédentes, **caractérisé en ce qu'**à l'état de fermeture non chargé de l'élément de positionnement d'emplacement (LPE), la section terminale (SK1) de l'aile d'appui respective (LA1) s'éloignant librement fait saillie sur la prochaine aile d'appui (LA2) dans le sens périmétrique de l'élément annulaire (RE) le long de sa section de pied, en particulier environ jusqu'à son sommet central, avec un écartement libre (FAS) prédéterminable.

9. Appareil frigorifique selon au moins une des revendications précédentes, **caractérisé en ce que** les ailes d'appui (LA1 avec LAn) sont disposées autour du périmètre extérieur de l'élément annulaire (RE) et exécutées de telle manière que lors de la mise en place de l'élément de positionnement d'emplacement (LPE) sur la partie de carcasse (IB) dans la zone de mise en place, au moins deux ailes d'appui voisines (LA1, LA2) sont susceptibles d'entrer en contact élastique l'une avec l'autre lorsqu'une force de pression (F) extérieure dirigée radialement vers l'intérieur (F) est exercée sur l'élément de positionnement d'emplacement (LPE).

10. Appareil frigorifique selon au moins une des revendications précédentes, **caractérisé en ce que** l'élément annulaire intérieur (RE) est constitué par au moins un premier élément d'étrier (RB1) en forme de section d'arc de cercle et au moins un deuxième élément d'étrier (RB2) en forme de section d'arc de cercle, lesquels sont couplés l'un à l'autre au moyen d'une charnière (SC), en particulier d'une charnière-film.

11. Appareil frigorifique selon la revendication 10, **caractérisé en ce que** le premier élément d'étrier (RB1) et le deuxième élément d'étrier (RB1, RB2) peuvent être fixés l'un à l'autre avec chevauchement via un ou plusieurs moyens d'arrêt (VZ1, VZ2) sur leurs sections terminales (ST1, ST2) frontales s'éloignant librement de la charnière (SC) dans une zone de chevauchement, en particulier de manière variable pour ce qui est de leur longueur de chevauchement.

12. Appareil frigorifique selon l'une des revendications 10 ou 11, **caractérisé en ce qu'**en position de fermeture de l'élément annulaire (RE), le deuxième élément d'étrier (RB2) en forme de section d'anneau de cercle présente un rayon de courbure inférieur au premier élément d'étrier (RB 1) tel que sa section terminale frontale s'éloignant librement (ST1) repose essentiellement de manière concentrique sur la section terminale libre (ST2) du deuxième élément d'étrier (RB2).

13. Appareil frigorifique selon l'une des revendications 10 à 12, **caractérisé en ce que** sur le manteau extérieur de la section frontale libre (ST2) du deuxième élément d'étrier (RB2) en forme de section d'anneau de cercle, un étrier extérieur (AB) arqué est disposé de telle manière sur une traverse en forme de sécante s'éloignant librement vers l'extérieur (ST) que celui-ci entoure de manière essentiellement concentrique la section terminale frontale (ST2) du deuxième élément d'étrier (RB2) en constituant un espace d'accueil (EN).

14. Appareil frigorifique selon la revendication 13, **caractérisé en ce qu'**en position de fermeture de l'élément annulaire intérieur (RE), la section terminale frontale s'écartant librement (ST2) du deuxième élément d'étrier en forme de section d'anneau de cercle (RB2) est insérée dans l'espace d'accueil (EN).

15. Appareil frigorifique selon l'une des revendications 13 ou 14, **caractérisé en ce que** sur le haut du premier élément d'étrier en forme de section d'anneau de cercle (RB1), le long de sa section terminale frontale s'écartant librement (ST1), une pluralité d'encoches (VZ1) sont prévues, dans lesquelles des crans d'arrêt exécutés de manière complémentaire (VZ2) sur le côté intérieur de la section terminale s'écartant librement de l'étrier extérieur (AB) s'engrènent en position de fermeture de l'élément annulaire intérieur (RE).

16. Appareil frigorifique selon au moins une des revendications 13 à 15, **caractérisé en ce que** sur le haut de l'étrier extérieur (AB), une ou plusieurs ailes d'appui (LAi, LAi+1, LAi+2) sont prévues en étant raccourcies par rapport aux ailes d'appui (LA1 avec LAn) sur le manteau extérieur du premier et du deuxième élément d'étrier en forme de section d'anneau de cercle (RB1, RB2) de telle manière que les extrémités libres de l'ensemble des ailes d'appui (LA1 avec LAn, LAi, LAi+1, LAi+2) se situent essentiellement sur le même arc de cercle non matérialisé (FAK), de manière concentrique autour de l'élément annulaire intérieur (RE)..

17. Appareil frigorifique selon au moins une des revendications précédentes, **caractérisé en ce que** le composant allongé respectif (LB) est maintenu dans l'espace intérieur (IR) de l'élément annulaire intérieur (RE), en particulier de manière centrale.

18. Appareil frigorifique selon au moins une des revendications 10 à 17, **caractérisé en ce que** sur le bord intérieur du premier élément d'étrier (RB1) et/ou du deuxième élément d'étrier (RB2) de l'élément annulaire intérieur (RE), dans son espace intérieur ouvert (IR), un ou plusieurs éléments de blocage (KL), en particulier des traverses de blocage ou des brides de blocage, sont prévus afin de bloquer le composant allongé (LB).

19. Appareil frigorifique selon la revendication 18, **caractérisé en ce que** l'élément de blocage respectif (KL) s'étend en position de fermeture de l'élément annulaire intérieur (RE) sur la charnière (SC) entre les deux éléments d'étrier (RB1, RB2).

20. Appareil frigorifique selon l'une des revendications 18 ou 19, **caractérisé en ce qu'**une traverse de blocage (KL) s'étendant essentiellement de façon rectiligne est prévue sur la section terminale frontale s'écartant librement (ST2) du deuxième élément d'étrier en forme de section d'arc de cercle (RB2), laquelle traverse s'étend en position de fermeture de l'élément annulaire intérieur (RE) par rapport à la section d'arc de cercle du deuxième élément d'étrier (RB2) le long de la section partielle d'une sécante, en particulier à travers son centre de cercle, en direction de la charnière (SC).

21. Appareil frigorifique selon la revendication 20, **caractérisé en ce qu'**en position de fermeture de l'élément annulaire intérieur (RE), le composant allongé (LB) est maintenue entre la traverse de blocage (KL) et la paroi intérieure du premier élément d'étrier en forme de section d'arc de cercle (RB 1).

22. Appareil frigorifique selon l'une des revendications 18 ou 19, **caractérisé en ce que** sur les sections terminales (ST1, ST2) du premier élément d'étrier en forme de section d'arc de cercle (RB1) et du deuxième élément d'étrier en forme de section d'arc de cercle (RB2) dirigées vers la charnière, une traverse de blocage s'écartant vers l'intérieur (KL 1, KL2) est respectivement prévue de telle sorte qu'en position de fermeture de l'élément annulaire intérieur (RE) les deux traverses de blocage (KL1, KL2) s'étendent essentiellement de façon parallèle à la sécante à travers son centre de cercle sur la zone de chevauchement des extrémités libres des deux éléments d'étrier (RB1, RB2) et entre lesquelles le composant allongé respectif (LB) se bloque.

23. Appareil frigorifique selon au moins une des revendications précédentes, **caractérisé en ce que** l'élément de positionnement d'emplacement (LPE) est posé de telle manière en position debout qu'il repose élastiquement avec au moins une aile d'appui (LAn) sur la partie de carcasse (IB).

24. Appareil frigorifique selon au moins une des revendications précédentes, **caractérisé en ce qu'**un matériau en plastique, en particulier un matériau plastique élastique souple est utilisé pour l'élément de positionnement d'emplacement (LPE).
